# NEUE EUROPÄISCHE PATENTSCHRIFT

(11) **EP 0 384 044 B2**
(45) Veröffentlichungstag und Bekanntmachung des Hinweises auf die Entscheidung über den Einspruch: **01.10.1997**
(45) Hinweis auf die Patenterteilung: 18.11.1993
(21) Anmeldenummer: 89202014.0
(22) Anmeldetag: 02.08.1989
(51) Int. Cl.: B66F 9/18, B66F 9/065

(54) **Fahrzeug zum Transportieren eines Stapels loser Steine**
Vehicle for carrying a pile of loose stones
Véhicule pour le transport d'une pile de pierres séparées

(30) Priorität: 22.02.1989 BE 8900183
(43) Veröffentlichungstag der Anmeldung: 29.08.1990
(73) Patentinhaber: Gysbrechts, Corneel Frans, B-2320 Hoogstraten (BE); Geens, Frans Jozef Johanna, B-2320 Hoogstraten (BE)
(72) Erfinder: Gysbrechts, Corneel Frans, B-2320 Hoogstraten (BE); Geens, Frans Jozef Johanna, B-2320 Hoogstraten (BE)
(74) Vertreter: Debrabandere, René

(56) Entgegenhaltungen:
- DE-B- 1 060 270
- FR-A- 1 438 629
- FR-A- 1 587 515
- FR-A- 2 298 504
- FR-A- 2 397 364
- GB-A- 709 427
- GB-A- 965 601
- US-A- 2 836 317
- US-A- 2 896 994
- US-A- 3 380 606

## Beschreibung

Die Erfindung bezieht sich auf ein Fahrzeug zum Transportieren eines Stapels loser Steine, das ein Gestell, welches von zwei Vorderrädern und wenigstens einem Hinterrad getragen wird, auf diesem Gestell montierte Mittel zum Antrieb von mindestens den Vorderrädern, eine sich vor den Vorderrädern befindliche, bewegbar auf dem Gestell montierte Einrichtung zum Tragen der Steine,- welche Einrichtung zwei vorwärts ausragende und seitwärts voneinander weg und aufeinander zu verstellbare Arme zum dazwischen Einklemmen einer oder mehrerer sich unten am Stapel befindlicher Reihen Steine und Mittel zum Verstellen dieser Arme seitwärts gegeneinander umfaßt - und Mittel zum Bewegen dieser Einrichtung umfaßt.

Beim Pflastern mit Steinen, insbesondere mit Klinkern, macht man gewöhnlich erst ein genau flach gestrichenes Bett aus Sand, worauf man die Steine gegeneinander legt. Die Steine werden von Lastwagen mit Hilfe von Kränen oder dgl. in großen zusammengebundenen Stapeln hingesetzt. Man löst die Stapel, und kleinere Stapel loser Steine, welche also Teile dieser großen Stapel bilden, werden an Ort und Stelle gebracht, manchmal sogar über die bereits gelegten Steine.

Meistens findet dies noch vollständig manuell statt, z.B. mit Hilfe einer Schubkarre, worin die Steine von Hand eingelegt werden und die nachher zur Stelle ausgeschüttet wird. Dies ist selbstverständlich sehr zeitraubend und arbeitsintensiv.

In einigen Fällen wird bereits ein Fahrzeug der eingangs genannten Art verwendet.

Ein solches Fahrzeug ist bekannt aus US-A-2 836 317.

Die Haltevorrichtung zum Tragen von Stein sitzt vertikal verschiebbar auf einem Mastgestell montiert, das selbst hinsichtlich der anderen Teile des Gestells ein wenig verschwenkbar ist. Diese Konstruktion ermöglicht wohl eine große höhenweise Versetzung der Steine, aber sie ist kompliziert und in keiner Weise kompakt. Die Versetzung der Steine findet normalerweise rein vertikal statt, ohne daß zum Tragen eine Stütze an der hinteren Seite der Haltevorrichtung benötigt wird.

GB-A-965 601 beschreibt eine Einrichtung zum Tragen von Ste inen, die eine geradestehende Rückenwand besitzt. Aber auch in diesem Fall ist die Einrichtung bestimmt, um nur vertikal verschiebbar auf einen Masten montiert zu werden. Diese Einrichtung umfaßt zudem kein Paar verstellbarer Arme, sondern Gabelfinger, und die Rückenwand bildet vor allem einen Anschlag für die Steine, wenn die Gabelfinger durch Öffnungen in einen Stapel Steine gesteckt werden.

Aus US-A-2 643 013 ist ein Fahrzeug zum Transportieren quaderförmiger Behälter bekannt, mit einer Haltevorrichtung, die zwei den untersten Behälter in einem Klammergriff ergreifenden Armen und einer Rückenstütze aufweist. Am unteren Ende dieser Haltevorrichtung befindet sich eine Lagerung, um die die beladene Vorrichtung so nach hinten geschwenkt werden kann, daß ihr Schwerpunkt in der Schwerelinie der Achse des Vorderrads liegt. Das Fahrzeugs selbst ist ein von einer mitgehenden Bedienungsperson handgeführtes Arbeitsfahrzeug mit angetriebenen Hinterrädern, das sich nicht für den Transport so schwerer Gegenstände wie Steine eignet. Die Nähe des Verschwenkungspunkts der Haltevorrichtung zu dieser führt dazu, daß zu Beginn der Verschwenkung deren Unterseite, insbesondere ihr zunächstliegender Eckbereich, am Untergrund vorwiegend horizontal gleitet und sich von diesem erst nach Erreichen eines erheblichen Verschwenkungswinkels löst. Im Fall einer nachgiebigen Federung oder Bereifung kann bei schwerer Beladung die Verschwenkung sogar unmöglich werden, oder wird hierdurch das Fahrzeug um einen Schritt zurückgesetzt, mit entsprechender Unfallgefahr.

Aus der US-A-2896994 ist es bekannt, Klammerarme mit verschwenkbaren Füßchen zu versehen, die einen Ausgleich zwischen geringfügig unterschiedlichen Maßen von zu haltenden Steinen schaffen sollen.

Demgegenüber soll durch die Erfindung ein Fahrzeug zum Transport eines Stapels loser Steine geschaffen werden, das eine verhältnismäßig einfache Konstruktion hat, aber mit dem sehr schnell Stapel loser Steine transportiert werden können, das außerdem sehr leicht ausgeführt werden kann und ohne Gefahr der Beschädigung der bereits verlegten Pflasterung darüber fahren kann.

Zu diesem Zweck ist die Einrichtung zum Tragen der Steine eine Haltevorrichtung, die außer den Armen und den Mitteln auch eine sich an der Rückseite der Arme vor den Vorderrädern von unten nach oben aufragende, fast flache Stütze besitzt und um eine Horizontalachse, die sich in einem Abstand hinter der Stütze in der Nähe der Drehachse der Vorderräder befindet, verschwenkbar direkt am Gestell montiert ist, wobei die Stütze bei der verdrehten Stellung der Einrichtung schräg nach oben und nach hinten gerichtet ist, um die zwischen den Armen eingeklemmten Reihen Steine und darüber gelegenen Reihen Steine abzustützen und die beiden Arme zum Verteilen des Drucks der zwischen den Armen ergriffenen Reihen von Steinen an deren einander zugewandten Seite mit Füßchen versehen sind, welche um eine Vertikalachse gelenkig an den Armen befestigt sind. Die Steine können dadurch in einer sehr einfachen Weise durch lediglich eine Drehung der Haltevorrichtung gleichzeitig angehoben und stabil für einen Transport gelagert werden, wobei die Füßchen für ein ausreichend sicheres Festhalten der Steine in ihrer vorgeschriebenen Höhenlage sorgen, daß unten vorstehende und beim Anwinkeln schleifende Teile von Steinen vermieden werden. Dies ist insbesondere dann von Vorteil, wenn Pflastersteine auf schon verlegtem Pflaster verladen werden.

Nach einer wirksamen Ausführungsweise der Erfindung sind die Vorderräder gegenüber dem Gestell starr, also nicht verschwenkbar, und sind die Mittel, die mindestens die Vorderräder antreiben, solche, die die Vorderräder gesondert antreiben. Vorzugsweise ist überdies das Hinterrad ein Lenkrad. Besonders in dieser Ausführungsweise ist das Fahrzeug sehr leicht lenkbar und kann es ziemlich eng wenden.

Andere Kennzeichen und Vorteile der Erfindung treten deutlicher zutage aus der nachfolgenden Beschreibung eines erfindungsgemäßen Fahrzeuges für den Transport eines Stapels loser Steine; diese ausschließlich als Beispiel ohne irgendeine beschränkende Absicht gegebene Beschreibung bezieht sich auf die beiliegenden Zeichnungen, in denen
- Fig. 1: eine Seitenansicht eines erfindungsgemäßen Fahrzeuges für den Transport eines Stapels loser Steine darstellt;
- Fig. 2: eine teilweise ausgeschnittene Vorderansicht des Fahrzeuges der Fig. 1 ist;
- Fig. 3: eine Schnittansicht gemäß der Linie III-III der Abbildung 2, aber nur durch den Vorderteil des Fahrzeuges, wiedergibt;
- Fig. 4: einen. Schnitt durch den Vorderteil des Fahrzeuges analog dem der Fig. 3, aber mit einer die Steine tragenden Haltevorrichtung in einer anderen Position, wiedergibt; und
- Fig. 5: eine Draufsicht auf den Vorderteil des Fahrzeuges der vorigen Fig.n ist.

In den verschiedenen Figuren beziehen sich gleiche Bezugsnummern auf gleiche Elemente.

Das in Fig. 1 dargestellte Fahrzeug zum Transport eines Stapels loser Steine umfaßt ein Gestell 1, das von zwei starren Vorderrädern 2 und zwei hinteren Lenkrädern 3 getragen wird. Das Fahrzeug ist ein eigenangetriebenes Fahrzeug mit einem Kraftstoffmotor 4, der durch einen obenliegenden Kraftstoffbehälter 5 gespeist wird. Dieser Motor 4 treibt einen hydraulischen Kompressor 6 an. Der Kompressor 6 steht über einen Verteiler 7 einerseits über eine Leitung 8 mit einem Öltank 9 und andererseits über in der Zeichnung nicht dargestellte Leitungen mit zwei hydraulischen Motoren 10 und Zylinder-Kolben-Mechanismen 11 und 12 in Verbindung, wie nachfolgend beschrieben wird.

Die Vorderräder 2 werden jeweils von einem der hydraulischen Motoren 10 angetrieben, die an Querträgern befestigt sind, welche Teile des Gestells 1 sind. Sie werden gesondert von einem auf einem Sitz 13 sitzenden Fahrer mittels zweier Hebel 14 gelenkt.

Wenn die beiden Motoren 10 mit derselben Geschwindigkeit laufen, fährt das Fahrzeug geradeaus. Durch Erhöhen der Geschwindigkeit eines der Motoren 10 kann man das Fahrzeug lenken, auch dank der Tatsache, daß die Hinterräder Lenkräder 3 sind. Das Fahrzeug kann sehr eng und fast auf der Stelle wenden, und zwar ohne eine bereits verlegte Pflasterung, über die das Fahrzeug fährt, zu beschädigen.

Vor den Vorderrädern 2 ist auf dem Gestell 1 eine Haltevorrichtung 15 schwenkbar montiert.

Diese Haltevorrichtung 15 enthält eine sich von unten nach oben erstreckende, fast flache Stütze, die aus einem aus Metallrohren hergestellten Rahmen 16 und einem darauf festgeschweißten Netz 17 besteht. Die Unterseite des Rahmens bildet sich aus einem horizontalen, hohlen Quadratrohr 18, das sich in der Querrichtung des Fahrzeuges erstreckt. In beiden offenen Enden dieses Rohrs 18 ist ein quadratisches Tragrohr 19 verschiebbar, das an seinem Ende einen Arm 20 trägt.

Die zwei Arme 20 auf den zwei Tragrohren 19 erstrecken sich beiderseits der Stütze 16, 17 nach vorne, und zwar praktisch rechtwinklig zur Ebene der Stütze 16, 17. Sie sind an ihren einander zugewandten Seiten jeweils mit zwei um eine Vertikalachse gelenkig montierten Füßchen 21 versehen, welche mit zwei Reihen Steinen übereinstimmen.

Gemäß Fig. 5 sind diese Steine strichpunktiert gezeichnet und mit der Bezugszahl 22 angegeben. Indem die Füßchen 21 gelenkig sind, wird der von den zwei Armen 20 auf die Reihen der Steine 22 ausgeübte Druck gleichmäßig auf die zwei Reihen verteilt, auch wenn die Reihenlängen nicht genau gleich sind.

Die zwei Arme 20 können mittels der beiden Zylinder-Kolben-Mechanismen 11, deren Zylinder oben auf dem Rohr 18 befestigt sind und deren Kolben mit über die Rückseite der Stütze 16, 17 vorstehenden Enden der jeweiligen zwei Arme 20 verbunden sind, aufeinander zu und voneinander weg geschoben werden. Die beiden Zylinder-Kolben-Mechanismen werden natürlich zusammen betätigt, so daß also die zwei Arme 20 zugleich aufeinander zu oder auseinander geschoben werden.

An der Rückseite des Rahmens 16 sind zwei Sätze von je drei Stangen 23 festgeschweißt. Diese Stangen erstrecken sich konvergierend nach hinten und sind mit ihren zusammenlaufenden Enden um eine horizontale Scharnierachse 24 auf einem unteren Querprofilrahmen befestigt, der sich vorne am Gestell 1 quer zwischen den Vorderädern 2 erstreckt.

Das Verschwenken der Stütze 16, 17 und somit der vollständigen Haltevorrichtung 15 wird durch den Zylinder-Kolben-Mechanismus 12 bewirkt, dessen Zylinder in kleinem Abstand hinter der Stütze 16, 17 an der Horizontalachse 24 gelenkig befestigt ist, und zwar über zwei horizontale Arme 26, die an den oberen von zwei Profilrahmen geschweißt sind, welche sich vorne am Gestell 1 zwischen den Rädern 2 erstrecken. Der Kolben ist gelenkig befestigt an zwei kleinen Armen 27, die auf der Rückseite des Hohlrohrs 18 an dieses angeschweißt sind.

In dieser Weise kann die Haltevorrichtung 15 zwischen der in den Fig.n 1 bis 3 dargestellten Stellung und der in der Fig. 4 dargestellten Stellung verschwenkt werden.

Um einen kleinen Stapel Steine 22 von einem größeren Stapel abzunehmen und zu transportieren, fährt man das oben beschriebene Fahrzeug so heran, daß sich zwei äußerste gestapelte Reihen des großen Stapels zwischen den Armen 20 befinden. Man schwenkt die Haltevorrichtung 15 bis in die in den Fig.n 1 bis 3 dargestellte Stellung hinunter, in der sich also die Arme 20 gerade über dem Boden befinden. Mit Hilfe des Zylinder-Kolben-Mechanismus 11 bewegt man die Arme 20 aufeinander zu, wobei also die beiden untersten Reihen Steine 22 des wegzunehmenden kleinen Stapels zwischen diesen Armen 20 eingeklemmt werden. Man kippt dann mit Hilfe des Zylinder-Kolben-Mechanismus 12 die Einrichtung 15 bis in die in Fig. 4 dargestellte Stellung, wodurch also der letztgenannte kleine Stapel vom Boden aufgehoben wird und sich die Reihen Steine, die sich über den eingeklemmten unteren Reihen befinden, gegen die Stütze 16,17 abstützen.

Man kann nun den kleinen Stapel bis zur gewünschten Stelle transportieren.

Die Konstruktion und die Bedienung des Fahrzeuges sind verhältnismäßig einfach.

Das Fahrzeug ist relativ kompakt und läßt sich leicht lenken.

Es können also kleinere Stapel sehr schnell einem größeren Stapel loser Steine entnommen und transportiert werden.

Die Erfindung beschränkt sich keineswegs auf die oben beschriebene Ausführungsweise, die innerhalb des Erfindungsrahmens auf vielerlei Weisen abgeändert werden kann, u.a. was die Form, die Zusammenstellung, die Anordnung und die Zahl der Einzelteile betrifft, die zur Realisierung der Erfindung verwendet werden.

## Patentansprüche

1. Fahrzeug zum Transportieren eines Stapels loser Steine (22), das ein Gestell (1), welches von zwei Vorderrädern (12) und wenigstens einem Hinterrad (3) getragen wird, auf diesem Gestell (1) montierte Mittel (4, 6, 10) zum Antrieb von mindestens den Vorderrädern (2), eine sich vor den Vorderrädern (2) befindliche, bewegbar auf dem Gestell (1) montierte Einrichtung (15) zum Tragen der Steine (22),-welche Einrichtung zwei vorwärts ausragende und seitwärts voneinander weg und aufeinander zu verstellbare Arme (20) zum dazwischen Einklemmen einer oder mehrerer sich unten am Stapel befindlicher Reihen Steine (22) und Mittel (11) zum Verstellen dieser Arme (20) seitwärts gegeneinander umfaßt - und Mittel (10) zum Bewegen dieser Einrichtung umfaßt, dadurch gekennzeichnet, daß die Einrichtung (15) eine Haltevorrichtung ist, die außer den Armen (20) und den Mitteln (11) auch eine sich an der Rückseite der Arme (20) vor den Vorderrädern (2) von unten nach oben aufragende, fast flache Stütze (16, 17) besitzt und um eine Horizontalachse (24), die sich in einem Abstand hinter der Stütze (16, 17) in der Nähe der Drehachse der Vorderräder befindet, verschwenkbar direkt am Gestell (1) montiert ist, daß die Stütze (16, 17) bei der verdrehten Stellung der Haltevorrichtung (15) schräg nach oben und nach hinten gerichtet ist, um die zwischen den Armen (20) eingeklemmten Reihen Steine (22) und darüber gelegene Reihen Steine (22) abzustützen und daß die beiden Arme (20) zum Verteilen des Drucks der zwischen den Armen ergriffenen Reihen von Steinen (22) an deren einander zugewandten Seite mit Füßchen (21) versehen sind, welche um eine Vertikalachse gelenkig an den Armen (20) befestigt sind.

2. Fahrzeug gemäß Anspruch 1, dadurch gekennzeichnet, daß die Mittel (12) zum Drehen der Haltevorrichtung (15) einen Zylinder-Kolben-Mechanismus (12) enthalten, dessen fester Teil zwischen der Stütze (16, 17) und der Horizontalachse (24) gelenkig am Gestell (1), bzw. dessen ausfahrbarer Teil unten gelenkig (bei 25) an der Haltevorrichtung (15) befestigt ist.

3. Fahrzeug gemäß Anspruch 1 oder 2, dadurch gekennzeichnet, daß die Stütze (16, 17) der Haltevorrichtung (15) einen Rahmen (16) und ein darauf befestigtes Netz (17) enthält, wobei der Rahmen (16) an zwei Sätzen Stangen (23) festgeschweißt ist, die hinter dem Rahmen an der Horizontalachse (24) drehbar gelagert sind.

4. Fahrzeug gemäß einem der Ansprüche 1 bis 3, dadurch gekennzeichnet, daß die Vorderräder (2) gegenüber dem Gestell (1) nicht verschwenkbar sind, und die Mittel (4, 6, 10), die mindestens die Vorderräder (2) antreiben, diese jeweils gesondert antreiben.

5. Fahrzeug gemäß Anspruch 4, dadurch gekennzeichnet, daß das Hinterrad (3) ein Lenkrad ist.

6. Fahrzeug gemäß Anspruch 4 bis 5, dadurch gekennzeichnet, daß die Antriebmittel (4, 6, 10) der Vorderräder (2) hydraulische Motoren (10) enthalten.

7. Fahrzeug gemäß einem der Ansprüche 1 bis 6, dadurch gekennzeichnet, daß die Mittel zum Verstellen der Arme für jeden der Arme (20) einen Zylinder-Kolben-Mechanismen (11) enthalten und diese Mechanismen für die zwei Arme (20) synchron arbeiten.

## Claims

1. Vehicle for carrying a pile of loose stones (22), comprising a frame (1), being carried by two front wheels (12) and at least one rear wheel (3), means (4, 6, 10) mounted on this frame (1) for driving at least the front wheels (2), a device (15), located in front of the front wheels (2), for carrying the stones (22), being mounted movably on the frame (1) - which device comprises two arms (20) which protrude forward and can be adjusted laterally apart and towards each other in order to clamp in between one or more rows of stones (22) in the lower part of the pile, and means (11) for lateral adjustment of these arms (20) in respect to each other - , as well as means (10) for moving this device, characterized in that the device (15) is a holding device which, besides the arms (20) and the means (11), at the back side of the arms (20) in front of the front wheels (2), also comprises an almost even support (16, 17), extending from the bottom upwards, and which is mounted directly at the frame (1) turnable round a horizontal axis (24), which is situated at a distance behind the support (16, 17) in the proximity of the axis of rotation of the front wheels, that the support (16, 17) in the turned position of the holding device (15) is directed upward and backwards in an inclined manner in order to support the rows of stones (22) clamped between the arms (20), as well as rows of stones (22) placed above, and that the two arms (20), at their sides facing each other, are provided with feet (21), which are mounted at the arms (20) in an articulated manner round a vertical axis in order to distribute the pressure onto the rows of stones (22) gripped between the arms.

2. Vehicle according to claim 1, characterized in that the means (12) for turning the holding device (15) comprise a cylinder-piston mechanism (12), the fixed part of which is mounted pivotable at the frame (1) between the support (16, 17) and the horizontal axis (24), respectively the movable part of which is fixed pivotable at the holding device (15) at the lower side thereof.

3. Vehicle according to claim 1 or 2, characterized in that the support (16, 17) of the holding device (15) comprises a frame (16) and a net (17) fixed on it, whereby the frame (16) is welded to two sets of rods (23) which are beared pivotable behind the frame at the horizontal axis (24).

4. Vehicle according to any of the claims 1 to 3, characterized in that the front wheels (2) are not turnable in reference to the frame (1) and that the means (4, 6, 10) driving at least the front wheels (2) are driving the latter separately.

5. Vehicle according to claim 4, characterized in that the rear wheel (3) is a steerable wheel.

6. Vehicle according to claim 4 to 5, characterized in that the driving means (4, 6, 10) of the front wheels (2) comprise hydraulic motors (10).

7. Vehicle according to any of the claims 1 to 6, characterized in that the means for adjusting the arms comprise a cylinder-piston mechanism (11) for each of the arms (20) and in that these mechanisms are working synchronous for the two arms (20).

## Revendications

1. Véhicule pour transporter un tas de pierres en vrac (22), qui comprend un châssis (1) qui est porté par deux roues avant (12) et par au moins une roue arrière (3), des moyens (4, 6, 10) montés sur ce châssis (1) pour entraîner au moins les roues avant (2), un mécanisme (15) disposé devant les roues avant (2) et monté en mobilité sur le châssis (1), pour le transport des pierres (22) - ledit mécanisme comprenant deux bras (20) faisant saillie vers l'avant et aptes à se déplacer l'un par-dessus l'autre et l'un à l'écart de l'autre en direction latérale pour enserrer entre eux une ou plusieurs rangées de pierres (22) se trouvant à la base du tas, et des moyens (11) pour déplacer ces bras (20) l'un par rapport à l'autre en direction latérale - ainsi que des agents (10) pour déplacer ce mécanisme, caractérisé en ce que le mécanisme (15) est un dispositif de retenue qui possède, en dehors des bras (20) et des moyens (11), également un support pratiquement plat (16, 17) faisant saillie de bas en haut devant les roues avant (2) sur le côté dorsal des bras (20) et qui est monté directement sur le châssis (1) en pivotement autour d'un axe horizontal (24) qui se trouve à une certaine distance derrière le support (16, 17) à proximité de l'axe de rotation des roues avant, en ce que le support (16, 17), dans la position du dispositif de retenue (15) dans laquelle ce dernier a effectué une rotation, est orienté en inclinaison vers le haut et vers l'arrière pour soutenir les rangées de pierres (22) enserrées entre les bras (20) et des rangées de pierres (22) disposées par-dessus, et en ce que les deux bras (20) sont munis, sur leurs côtés orientés l'un vers l'autre, de petits pieds (21) pour répartir la pression des rangées de pierres (22) saisies entre les bras, qui sont fixés aux bras (20) en articulation autour d'un axe vertical.

2. Véhicule selon la revendication 1, caractérisé en ce que les moyens (12) pour faire tourner le dispositif de retenue (15) contiennent un mécanisme (12) à piston-cylindre dont la partie stationnaire est fixée en articulation sur le châssis (1) entre le support (16, 17) et l'axe horizontal (24), respectivement dont la partie déplaçable est fixée en bas en articulation (en 25) au dispositif de retenue (15).

3. Véhicule selon la revendication 1 ou 2, caractérisé en ce que le support (16, 17) du dispositif de retenue (15) contient un cadre (16) et un treillis (17) fixé par-dessus, le cadre (16) étant soudé à demeure à deux groupes de barres (23) qui sont montées en rotation derrière le cadre sur l'axe horizontal (24).

4. Véhicule selon l'une quelconque des revendications 1 à 3, caractérisé en ce que les roues avant (2) ne sont pas à même de pivoter par rapport au châssis (1), les moyens (4, 6, 10) qui entraînent au moins les roues avant (2) entraînant ces dernières respectivement de manière séparée.

5. Véhicule selon la revendication 4, caractérisé en ce que la roue arrière (3) est une roue directrice.

6. Véhicule selon l'une quelconque des revendications 4 à 5, caractérisé en ce que les moyens d'entraînement (4, 6, 10) des roues avant (2) contiennent des moteurs hydrauliques (10).

7. Véhicule selon l'une quelconque des revendications 1 à 6, caractérisé en ce que les moyens pour déplacer les bras contiennent un mécanisme (11) à piston-cylindre pour chacun des bras (20), ces mécanismes travaillant de manière synchrone pour les deux bras (20).
